# FASCICULE DE BREVET EUROPEEN

(11) **EP 0 926 300 B1**
(45) Date de publication et mention de la délivrance du brevet: **02.07.2003**
(21) Numéro de dépôt: 98403254.0
(22) Date de dépôt: 21.12.1998
(51) Int. Cl.: E02D 7/18

(54) **Dispositif pour la commande asservie de l'amplitude des vibrations d'un vibrateur à moment variable**
Steuerung für die Vibrationsamplitude eines Schwingungserregers mit einstellbarere Unwucht
Control apparatus for the vibratory amplitude of a vibrator with variable imbalance

(30) Priorité: 24.12.1997 FR 9716753
(43) Date de publication de la demande: 30.06.1999
(73) Titulaire: PTC, 93500 Pantin (FR)
(72) Inventeur: Houze, Christian, 75007 Paris (FR)
(74) Mandataire: de Saint-Palais, Arnaud Marie

(56) Documents cités:
- US-A- 4 546 425
- US-A- 5 253 542
- US-A- 5 695 298

## Description

La présente invention concerne un dispositif pour la commande asservie de la fréquence et/ou de l'amplitude des vibrations d'un vibrateur à moment variable utilisable à l'enfoncement ou fonçage d'objets dans le sol.

On sait que le principe même du fonçage par vibration consiste à mettre le sol en vibration par l'intermédiaire de l'objet à enfoncer. En particulier, dans les sols faiblement cohérents, il se produit une fluidisation du sol qui permet l'enfoncement du profilé sous son propre poids et celui du vibrateur qui le coiffe.

Habituellement, les vibrateurs servant au fonçage font intervenir au moins deux trains de masselottes excentriques comprenant chacun au moins deux masselottes excentriques montées rotatives autour d'arbres solidaires de deux pignons respectifs qui engrènent l'un avec l'autre de manière à tourner en sens inverse l'un par rapport à l'autre, sous l'effet d'une motorisation pouvant comprendre un ou plusieurs moteurs.

La variation du moment vibratoire engendré par les deux trains de masselottes est obtenue au moyen d'un déphaseur apte à engendrer un déphasage angulaire variable entre les mouvements de rotation des deux trains de masselottes.

Il s'avère qu'à partir du lieu de fonçage se propagent des vibrations dont l'intensité peut être nocive pour les constructions voisines, en particulier pour des maçonneries faiblement liaisonnées ou encore des locaux abritant des équipements sensibles aux vibrations tels que des appareils de mesure et/ou des ordinateurs.

L'invention a donc plus particulièrement pour but de maîtriser en permanence l'amplitude des vibrations de manière à demeurer en dessous d'un seuil de nocivité des vibrations, ce seuil étant variable en fonction de la nature du sol, de celle des objets à foncer et, éventuellement, de celle des installations à protéger. Elle part de la constatation que selon les lois de la physique, la nocivité du vibrateur, en ce qui concerne les émissions de vibrations, dépend de l'énergie vibratoire émise, et par conséquent du produit de l'amplitude par la fréquence.

Elle propose donc un dispositif de commande asservie faisant intervenir au moins un détecteur accélérométrique placé de manière à être directement ou indirectement soumis aux vibrations engendrées par le vibrateur, des moyens pour déduire une valeur représentative de la nocivité des vibrations à partir de données accélérométriques délivrées par le détecteur accélérométrique, des moyens pour saisir une valeur de consigne, et des moyens de traitement électronique associés à des moyens d'actionnement agissant sur la commande de variation de vitesse de la motorisation et donc sur la fréquence des vibrations et/ou de déphasage du déphaseur de manière à maintenir la valeur représentative de la nocivité des vibrations à un niveau inférieur ou égal à la valeur de consigne.

Grâce à ces dispositions, à la suite de quelques essais préalables effectués sur le site, l'opérateur peut déterminer une valeur de consigne qui, une fois saisie garantit l'établissement d'une vibration dont l'amplitude est suffisante pour le fonçage mais demeure au-dessous du seuil de nocivité vis-à-vis des installations sensibles voisines. De même, ces essais permettront de déterminer et de mémoriser une loi nocivité/amplitude des vibrations et/ou fréquence des vibrations, cette loi étant ensuite utilisée par le dispositif de commande asservie pour régler l'amplitude et/ou la fréquence des vibrations de manière à maintenir la nocivité des vibrations à un niveau inférieur ou égal à la valeur de consigne.

Avantageusement, le détecteur accélérométrique est placé sur la carcasse vibrante du vibrateur. Dans ce cas, ce détecteur pourra être relié aux moyens de traitement électroniques par une liaison filaire.

Toutefois, l'invention ne se limite pas à cette solution. En effet, le dispositif selon l'invention peut faire intervenir une centrale accélérométrique équipée de moyens électroniques de traitement, destinée à être installée au niveau de la structure à protéger. Dans ce cas, la transmission entre la centrale accélérométrique et les circuits de traitement électroniques pourra être assurée par tout moyen de transmission à distance connu tel que liaison filaire, radio, etc..

Des modes d'exécution de l'invention seront décrits ci-après, à titre d'exemples non limitatifs, avec référence aux dessins annexés dans lesquels :
Les figures 1 et 2 sont deux coupes schématiques, respectivement axiales et transversales d'un vibrateur à moment variable ;
La figure 3 est une coupe axiale schématique illustrant le principe général d'un déphaseur ;
La figure 4 est un schéma de principe du circuit de commande asservi du déphaseur.

Dans l'exemple représenté sur les figures 1 et 2, le vibrateur comprend deux trains 1, 2, de masselottes excentriques montées rotatives au moyen d'arbres A₁, A₂, Aₙ, A'₁, A'₂, A'ₙ, parallèles à un axe transversal XX' et dont les extrémités s'engagent dans des paliers portés par deux flasques parallèles 3, 4 constituant les deux côtés latéraux d'un boîtier 5.

A chacune des masselottes M, M' est associé un pignon P disposé et dimensionné de manière à ce que les pignons P associés à un même train 1, 2 de masselottes M, M' engrènent les uns avec les autres, par couples successifs.

Sur la figure 1, on a représenté deux trains 1, 2 de masselottes M, M' comportant chacun un couple d'ensembles masselottes M, M'/pignon P représenté en traits pleins, l'ensemble représenté partiellement en traits interrompus indiquant le mode d'implantation d'un autre couple.

L'entraînement en rotation des deux trains 1, 2 de masselottes M, M' est assuré au moyen d'une motorisation à vitesse variable comportant deux moteurs hydrauliques H₁, H₂ montés sur le flasque 3 à l'une des extrémités du boîtier 5.

Ces deux moteurs H₁, H₂ entraînent deux arbres de sortie respectifs parallèles passant dans des paliers solidaires des flasques 3, 4 et qui portent chacun deux pignons coaxiaux P₁, P₂ - P₅, P₆.

Le pignon P₁ engrène avec le pignon P solidaire de la masselotte M' pour effectuer l'entraînement en rotation du train 2.

Le pignon P₆ engrène avec le pignon P solidaire d'une masselotte M pour effectuer l'entraînement en rotation du train 1.

Pour engendrer une variation d'amplitude du moment vibratoire, le vibrateur comprend en outre un déphaseur 7 à commande hydraulique comprenant :
- un arbre menant portant un pignon P₃ engrenant avec un pignon P₅ solidaire de l'arbre de sortie du moteur H₂, et
- un arbre mené portant un pignon P₄ engrenant avec un pignon P₂ solidaire de l'arbre de sortie du moteur H₁.

Bien entendu, l'invention ne se limite pas à cette disposition : Le pignon P₃ pourrait par exemple engrener avec l'un quelconque des pignons P associés aux masselottes M du train 1, tandis que le pignon P₄ pourrait engrener avec l'un quelconque des pignons P associés aux masselottes M' du train 2.

Tel que représenté sur la figure 3, le déphaseur 7 se compose d'une structure fixe 9, en partie cylindrique solidaire des flasques 3, 4.

A l'intérieur de cette structure 9 sont montés rotatifs deux arbres coaxiaux, à savoir :
- un arbre central épaulé (arbre menant 6) qui porte, au niveau de son extrémité adjacente au flasque 4, le pignon P₃,
- un arbre tubulaire (arbre mené 8), monté rotatif autour de l'arbre épaulé 6 et qui porte, axialement décalé par rapport au pignon P₃, le pignon P₄.

Au niveau de la partie cylindrique 10 de la structure 9, l'arbre tubulaire 8 comprend une surface intérieure cylindrique présentant successivement une partie lisse 11 et une partie taraudée à dentures hélicoïdales 12.

Cette surface intérieure cylindrique délimite, avec une surface cylindrique de l'arbre épaulé 6, un espace annulaire 13 refermé, d'un côté, par un palier 14 assurant le montage rotatif et étanche de l'un des deux arbres 6, 8 par rapport à l'autre et, de l'autre côté, par un fond 15 solidaire de l'arbre 8 au travers duquel passe l'arbre 6 avec étanchéité.

La surface cylindrique de l'arbre 6 comprend successivement une partie lisse 16 et une partie filetée 17 à dentures hélicoïdales.

A l'intérieur de l'espace annulaire 13 est disposé un piston annulaire 20 comprenant:
- une surface extérieure cylindrique comportant une partie lisse 21 qui coulisse avec étanchéité sur la partie lisse 11 et une partie filetée 22 qui engrène sur la partie taraudée 12 ;
- une surface intérieure cylindrique comprenant une partie lisse 23 qui coulisse avec étanchéité sur la partie lisse de l'arbre 6 et une partie taraudée 24 dont les dentures hélicoïdales sont en prise sur les dentures de la partie filetée 17.

L'espace E₁ compris entre le piston 20, le fond 15 et les deux arbres 6, 8, constitue une première chambre de travail (chambre de travail principale) dans laquelle un fluide hydraulique peut être admis grâce à un canal axial 25 réalisé dans l'arbre 6.

Ce canal axial 25 débouche dans un joint tournant 26 prévu en bout de l'arbre 6 et dont la partie fixe est solidaire de la structure 9. Cette partie fixe comprend un manchon de raccord 27 sur lequel peut venir se connecter le conduit d'un circuit hydraulique de commande du déphaseur.

De même, l'espace E₂ compris entre le piston 20, le palier 14 et les deux arbres 6, 8, constitue une deuxième chambre de travail dans laquelle du fluide hydraulique peut être admis grâce à un canal axial 28 réalisé dans l'arbre 6.

Ce canal débouche dans un joint tournant 29 prévu en bout de l'arbre 6 et dont la partie fixe qui est solidaire de la structure 9 constitue un manchon de raccord 30.

Le fonctionnement de ce déphaseur est alors le suivant :

En l'absence de pression à l'intérieur des chambres de travail E₁ et E₂, le couple d'entraînement en rotation du train 1 de masselottes M provoque un double phénomène de vissage entre le piston 20 et les arbres 6, 8. Ce vissage provoque alors un déplacement axial du piston 20 jusqu'à ce qu'il vienne en butée fin de course contre le fond 15.

Dans cette position, les masselottes M des deux trains de masselottes 1, 2 tournent en opposition de phase et leur moment résultant est nul.

Lorsque du fluide sous pression est injecté dans la chambre de travail E₁, ce piston 20 est soumis à un effort axial qui tend à la déplacer à l'opposé du fond 15 et donc à engendrer une double rotation relative entre les deux arbres 6, 8 et ce, grâce à l'action conjuguée des filetages 17, 22 sur les taraudages 12, 24. Bien entendu, ces derniers sont conçus de manière à entraîner une double rotation relative des arbres 6, 8 pouvant atteindre 180° (remise en phase des masselottes M).

Il est clair que cette rotation relative n'intervient que dans la mesure où l'incrément de couple moteur résultant de l'admission du fluide sous pression dans la chambre E₁ devient supérieur au couple résistant que l'objet soumis aux vibrations oppose au vibrateur (résistance au fonçage).

Conformément à l'invention, l'admission du fluide hydraulique à l'intérieur des chambres E₁, E₂ est assurée par un asservissement faisant intervenir :
- un distributeur hydraulique D dont les deux sorties D₁, D₂ sont respectivement reliées, par l'intermédiaire de deux circuits hydrauliques respectifs C₁, C₂, aux entrées des deux joints tournants 27, 30 du déphaseur 7,
- un détecteur accélérométrique A associé à un conditionneur CA destiné à effectuer un traitement et une numérisation des informations accélérométriques délivrées par le détecteur A,
- un afficheur S apte à effectuer la saisie et l'affichage d'une valeur de consigne,
- un processeur PC pouvant consister en un automate programmable qui détermine l'écart entre les informations délivrées par le conditionneur et la valeur de consigne saisie dans l'afficheur S, et qui commande le distributeur D et donc le déphasage assuré par le déphaseur 7, de manière à annuler ledit écart.

Bien entendu, le processeur PC pourra être équipé de divers périphériques usuels tels qu'une console clavier/écran CE, une imprimante I, etc..

Comme précédemment mentionné, le détecteur accélérométrique A pourra être placé sur le boîtier du vibrateur, son axe sensible étant parallèle à l'axe de propagation des vibrations du vibrateur. Dans ce cas, le conditionneur CA effectue une double intégration du signal sinusoïdal émis par le capteur accélérométrique A, ainsi qu'une conversion analogique/numérique de ce signal. Le signal transmis au processeur PC est alors un signal représentatif de l'amplitude des vibrations engendrées par le vibrateur.

La valeur de consigne que l'opérateur aura à afficher sur l'afficheur S sera donc une valeur représentative d'une amplitude de ces vibrations de fonçage. Cette valeur pourra être déterminée après une phase exploratoire de manière à ce qu'elle corresponde à une amplitude suffisante pour assurer le fonçage mais inférieure à un seuil de nocivité pour les installations sensibles voisines.

En fonction de la valeur de consigne choisie, le processeur PC commande le distributeur D, en général un tiroir hydraulique, de manière à régler la rotation dans un sens ou dans l'autre du déphaseur (qui tourne à la vitesse des masselottes excentriques du vibrateur).

Ce dispositif se démarque de la possibilité des commandes manuelles actuellement disponibles sur les vibrateurs à moment variable, généralement peu précises et qui, pour le même résultat, nécessiterait une manipulation constante par l'opérateur ainsi qu'une lecture passive de l'amplitude pour ajuster en permanence l'amplitude à la valeur souhaitée.

En outre, cette solution permet de pallier aux défectuosités des joints tournants utilisés pour l'alimentation en fluide hydraulique du déphaseur 7 : ces joints ne sont pas étanches et sont, en conséquence, équipés de drains. Ils ne permettent donc pas de conserver, sans corrections régulières et fréquentes, une valeur de déphasage donnée.

L'automatisation de la commande de déphasage permet de supprimer tous ces défauts. Elle permet en outre de compenser la variation d'amplitude associée à la variation des natures des sols traversés.

Selon une autre variante de l'invention, le détecteur accélérométrique A pourra comprendre un ou plusieurs capteurs accélérométriques (par exemple un ensemble de trois capteurs axés selon trois axes orthogonaux) placés sur la structure que l'on désire protéger contre les vibrations, de manière à permettre la mesure, selon une ou plusieurs directions, de l'amplitude de la vibration à laquelle est soumise cette structure.

D'une façon analogue, le signal accélérométrique délivré par chacun des accéléromètres du détecteur subit dans le conditionneur CA une transformation et une intégration double ainsi qu'une conversion analogique/numérique. Le signal présent à la sortie du conditionneur CA, qui est représentatif de la vitesse particulaire du sol est appliqué à une entrée du processeur PC. Celui-ci pourra effectuer un traitement des informations accélérométriques pour en déduire une valeur indicative de la nocivité de la vitesse particulaire détectée. Cette valeur pourra par exemple correspondre à chaque instant au signal accélérométrique le plus grand parmi les signaux délivrés par tous les capteurs accélérométriques. De même, ce processeur pourra déterminer, en fonction des paramétres reçus, une loi de nocivité en fonction de la vitesse des moteurs et/ou de l'amplitude des vibrations.

Cette valeur indicative de la nocivité de la vitesse particulaire est comparée par le processeur PC à une valeur représentative d'un seuil de nocivité, déterminé et saisi par l'opérateur. Le processeur peut alors agir, en fonction de la susdite loi, sur le distributeur hydraulique D en vue d'augmenter ou de réduire l'amplitude des vibrations émises par le vibrateur et/ou sur la commande de variation de vitesse CV des moteurs H₁ et H₂ pour ramener la valeur indicative de la nocivité à une valeur au plus égale à la valeur de seuil de nocivité.

Compte tenu de la distance, éventuellement importante entre le vibrateur et l'emplacement du détecteur accélérométrique A, la liaison entre, d'une part, ce détecteur éventuellement associé au conditionneur et d'autre part, le processeur, pourra s'effectuer au moyen d'un dispositif de transmission à distance tel qu'un câble ou une liaison radio.

En fait, on affiche ici dans le processeur PC la valeur d'accélération ou la vitesse particulaire maximale admise pour la structure à protéger et on programme le processeur de manière à ce qu'il pilote le vibrateur, non plus par rapport à une valeur de consigne de même nature mais par rapport à l'impact de la vibration mesurée sur l'installation même qui constitue la cible, par rapport à la valeur maximale admise pour cette cible.

Bien entendu, le dispositif selon l'invention peut comprendre plusieurs détecteurs accélérométriques respectivement installés au niveau de plusieurs installations ou cibles. Dans ce cas, le processeur réglera l'amplitude du vibrateur par rapport à la plus contraignante des cibles à protéger.

## Revendications

1. Dispositif pour la commande asservie de l'amplitude des vibrations d'un vibrateur à moment variable utilisable à l'enfoncement d'objets dans le sol, ce vibrateur comportant au moins deux trains (1, 2) de masselottes excentriques (M, M') comprenant chacun au moins deux masselottes excentriques (M, M') montées rotatives autour d'arbres solidaires de deux pignons respectifs (P) qui engrènent l'un avec l'autre de manière à tourner en sens inverse l'un par rapport à l'autre sous l'effet d'une motorisation pouvant comprendre un ou plusieurs moteurs (H₁, H₂), la variation du moment vibratoire engendré par les deux trains (1, 2) de masselottes (M, M') étant obtenue au moyen d'un déphaseur (7) apte à engendrer un déphasage angulaire variable entre les mouvements de rotation des deux trains (1, 2) de masselottes (M, M'),
**caractérisé en ce qu'**il fait intervenir au moins un détecteur accélérométrique (A) placé de manière à être soumis aux vibrations engendrées par le vibrateur, des moyens pour déduire une valeur représentative de la nocivité des vibrations à partir de données accélérométriques délivrées par le détecteur accélérométrique (A), des moyens (S) pour saisir une valeur de consigne, et des moyens de traitement électronique (P) associés à des moyens d'actionnement (D) agissant sur la commande de déphasage du déphaseur (7) et/ou sur la commande de variation de vitesse de la motorisation de manière à maintenir la valeur représentative de la nocivité des vibrations à un niveau inférieur ou égal à la valeur de consigne.

2. Dispositif selon la revendication 1,
**caractérisé en ce que** la valeur de consigne résulte d'essais préalables effectués sur le site.

3. Dispositif selon l'une des revendications 1 et 2,
**caractérisé en ce que** les susdits moyens de traitement électroniques sont conçus de manière à déterminer lors d'essais préalables sur le site une loi nocivité/amplitude des vibrations - fréquence des vibrations, cette loi étant ensuite utilisée par le dispositif de commande asservie pour régler l'amplitude et/ou la fréquence des vibrations de manière à maintenir la nocivité des vibrations à un niveau inférieur ou égal à la valeur de consigne.

4. Dispositif selon l'une des revendications 1 et 2,
**caractérisé en ce que** le détecteur accélérométrique (A) comprend un accéléromètre placé sur la carcasse vibrante du vibrateur.

5. Dispositif selon l'une des revendications 1 à 3,
**caractérisé en ce que** le détecteur accélérométrique (A) est installé au niveau d'une structure à protéger.

6. Dispositif selon la revendication 5,
**caractérisé en ce que** la transmission entre le détecteur accélérométrique (A) et les moyens de traitement électroniques (P) est assurée par tout moyen de transmission à distance connu tel que liaison filaire ou liaison radio.

7. Dispositif selon la revendication 6,
**caractérisé en ce que** le détecteur accélérométrique (A) comprend trois capteurs accélérométriques axés selon trois axes orthogonaux.

8. Dispositif selon la revendication 7,
**caractérisé en ce qu'**à chaque instant, les moyens de traitement électroniques prennent en considération le signal accélérométrique le plus important, parmi les signaux délivrés par les capteurs accélérométriques.

9. Dispositif selon l'une des revendications 5 à 8,
**caractérisé en ce qu'**il comprend plusieurs détecteurs accélérométriques (A) respectivement installés au niveau de plusieurs installations ou cibles, les moyens de traitement électroniques réglant alors l'amplitude et/ou la fréquence du vibrateur par rapport à la plus contraignante des cibles à protéger.

## Patentansprüche

1. Vorrichtung zur Regelung der Amplitude der Schwingungen eines Schwingungserregers mit variablem Moment, der zum Versenken von Gegenständen im Erdboden verwendbar ist, wobei dieser Schwingungserreger zumindest zwei Antriebszüge (1, 2) für exzentrische Fliehgewichte (M, M') umfasst, die jeweils zwei exzentrische Fliehgewichte (M, M') umfassen, die um zwei Achsen drehbar angebracht sind, die mit jeweils zwei Zahnrädern (P) fest verbunden sind, die miteinander kämmen, so dass sie sich in umgekehrter Richtung relativ zueinander unter der Wirkung eines Motorantriebs drehen, der ein oder mehrere Motoren (H₁, H₂) umfassen kann, wobei die Variation des von den zwei Antriebszügen (1, 2) für Fliehgewichte (M, M') erzeugten Schwingmoments mittels eines Phasenschiebers (7) erhalten wird, der geeignet ist, eine variable, angulare Phasenverschiebung zwischen den Drehbewegungen der zwei Antriebszüge (1, 2) für Fliehgewichte (M, M') zu erzeugen,
**dadurch gekennzeichnet, dass** folgendes eingesetzt wird: zumindest ein Beschleunigungsdetektor (A), der so platziert ist, dass er den von dem Schwingungserreger erzeugten Schwingungen ausgesetzt ist, Mittel zum Ableiten eines die Schädlichkeit der Schwingungen wiedergebenden Wertes auf der Basis von durch den Beschleunigungsdetektor (A) gelieferten Beschleunigungsdaten, Mittel (S) zum Erfassen eines Sollwertes und elektronische Verarbeitungsmittel (P), die mit Betätigungsmitteln (D) verbunden sind, die auf die Phasenverschiebungssteuerung des Phasenschiebers (7) und/oder die Geschwindigkeitsvariationssteuerung einwirken, um den die Schädlichkeit des Schwingungen wiedergebenden Wert auf einem Niveau zu halten, das kleiner oder gleich dem Sollwert ist.

2. Vorrichtung nach Anspruch 1, **dadurch gekennzeichnet, dass** der Sollwert aus vorhergehenden, vor Ort ausgeführten Versuchen resultieren.

3. Vorrichtung nach einem der Ansprüche 1 und 2, **dadurch gekennzeichnet, dass** die elektronischen Verarbeitungsmittel dafür ausgelegt sind, bei den vorhergehenden Versuchen vor Ort einen gesetzmäßigen Zusammenhang zwischen der Schädlichkeit/Amplitude der Schwingungen und der Frequenz der Schwingungen zu ermitteln, wobei dieser gesetzmäßige Zusammenhang dann durch die Regelvorrichtung dazu verwendet wird, die Amplitude und/oder die Frequenz der Schwingungen zu regeln, um die Schädlichkeit der Schwingungen auf einem Pegel zu halten, der kleiner oder gleich dem Sollwert ist.

4. Vorrichtung nach einem der Ansprüche 1 und 2, **dadurch gekennzeichnet, dass** der Beschleunigungsdetektor (A) einen Beschleunigungsmesser umfasst, der an dem schwingenden Gehäuse des Schwingungserregers platziert ist.

5. Vorrichtung nach einem der Ansprüche 1 bis 3, **dadurch gekennzeichnet, dass** der Beschleunigungsdetektor (A) auf Höhe einer zu schützenden Struktur installiert ist.

6. Vorrichtung nach Anspruch 5, **dadurch gekennzeichnet, dass** für die Übertragung zwischen dem Beschleunigungsdetektor (A) und den elektronischen Verarbeitungsmitteln (P) durch irgendein bekanntes Fernübertragungsmittel wie beispielsweise eine Drahtverbindung oder eine Funkverbindung gesorgt wird.

7. Vorrichtung nach Anspruch 6, **dadurch gekennzeichnet, dass** der Beschleunigungsdetektor (A) drei Beschleunigungsaufnehmer umfasst, die längs drei orthogonalen Achsen ausgerichtet sind.

8. Vorrichtung nach Anspruch 7, **dadurch gekennzeichnet, dass** die elektronischen Verarbeitungsmittel ständig unter den von den Beschleunigungsaufnehmern ausgegebenen Signalen das stärkste Beschleunigungssignal berücksichtigt.

9. Vorrichtung nach einem der Ansprüche 5 bis 8, **dadurch gekennzeichnet, dass** sie mehrere Beschleunigungsdetektoren (A) umfasst, die jeweils auf Höhe mehrerer Einrichtungen oder Targets installiert sind, wobei die elektronischen Verarbeitungsmittel dann die Amplitude und/oder die Frequenz des Schwingungserregers relativ zu dem am stärksten betroffene der zu schützenden Targets regeln.

## Claims

1. Device for retroactive control of the amplitude of the vibrations of a variable-moment vibrator can that be used to drive objects into the ground, this vibrator comprising at least two trains (1, 2) of eccentric feeders (M, M') each comprising at least two eccentric feeders (M, M') mounted rotatably about shafts integral with two respective pinions (P) meshing with one another so as to rotate in opposite directions to one another, under the effect of a motorization which can comprise one or more motors (H₁, H₂) a variation of the vibratory moment generated by the two trains (1, 2) of feeders (M, M') being obtained by means of a phase shifter (7) capable of generating a variable angular phase shift between the rotary motions of the two trains (1, 2) of feeders (M, M'),
**characterised in that** it uses at least one accelerometric detector (A) positioned so as to be subjected to the vibrations generated by the vibrator, a means for deducing a value representing the harmfulness of the vibrations on the basis of the accelerometric data provided by the accelerometric detector (A), a means (S) for entering a set value, and an electronic processing means (P) associated with an actuating means (D) acting on the phase-shift control of the phase shifter (7) and/or the motorization speed variation control in order to maintain the value representing the harmfulness of the vibrations at a level equal to or lower than the set value.

2. Device as claimed in claim 1,
**characterised in that** the set value results from on-site trials conducted beforehand.

3. Device as claimed as one of the claims 1 and 2,
**characterised in that** the aforesaid electronic processing means are conceived in order to determinate on-site trials conducted beforehand, a harmfulness/amplitude law of the vibrations - vibrations frequency, said law being used by the device for the automatic control to set the vibrations amplitude and/or frequency in order to maintain the harmfulness of the vibrations at a level equal to or lower than the set value.

4. Device as claimed as one of the claims 1 and 2,
**characterised in that** the accelerometric detector (A) comprises an accelerometer positioned on the vibrating housing of the vibrator.

5. Device as claimed as one of the claims claims 1 to 3,
**characterised in that** the accelerometric detector (A) is installed on a structure to be protected.

6. Device as claimed in claim 5,
**characterised in that** the transmission between the accelerometric detector (A) and the electronic processing means (P) is performed by any known remote transmission means such as a wire connection or radio link.

7. Device as claimed in claim 6,
**characterised in that** the accelerometric detector (A) comprises three accelerometric sensors angles according to three orthogonal axes.

8. Device as claimed in claim 7,
**characterised in that**, at all times, the electronic processing means takes into consideration the most important accelerometric signal of all the signals put out by the accelerometric sensors.

9. Device as claimed any one of claims 5 to 8,
**characterised in that** which comprises plural accelerometric detectors (A) respectively installed on several installations or targets, with the electronic processing means then setting the amplitude and/or the frequency of the vibrator in relation to the most demanding of the targets to be protected.
